# EUROPÄISCHE PATENTSCHRIFT

(11) **EP 0 541 936 B1**
(45) Veröffentlichungstag und Bekanntmachung des Hinweises auf die Patenterteilung: **03.01.1996**
(21) Anmeldenummer: 92116295.4
(22) Anmeldetag: 23.09.1992
(51) Int. Cl.: B31B 19/84

(54) **Vorrichtung zum Aufbringen beleimter Zettel oder Schlauchstücke auf eine laufende Bahn oder auf durchlaufende Werkstücke**
Device for applying glued cards or sleeves on a continuous web or on moving workpieces
Dispositif pour l'application d'une feuille ou d'un tronçon tubulaire encollé, sur une bande ou sur des pièces en mouvement continu

(30) Priorität: 13.11.1991 DE 4137349
(43) Veröffentlichungstag der Anmeldung: 19.05.1993
(73) Patentinhaber: Windmöller & Hölscher, D-49525 Lengerich (DE)
(72) Erfinder: Achelpohl, Fritz, W-4543 Lienen (DE); Simon, Helmut, W-4540 Lengerich (DE)
(74) Vertreter: Gossel, Hans K., Dipl.-Ing.

(56) Entgegenhaltungen:
- WO-A-83/02252
- DE-A- 1 907 575
- DE-A- 3 520 968
- DE-B- 1 179 087

## Beschreibung

Die Erfindung betrifft eine Vorrichtung zum Aufbringen vorzugsweise beleimter Zettel oder Schlauchstücke auf eine laufende Bahn oder auf durchlaufende Werkstücke, vorzugsweise auf die aufgezogenen und noch offenen Böden von Säcken, mit Vorzugsrollenpaaren für eine Materialbahn und Einrichtungen zum Perforieren und Abreißen oder Einrichtungen zum Abtrennen der Zettel oder Schlauchstücke von der Materialbahn und mit einem Übernahmefalzzangenzylinder zur Übernahme und anschließenden Abgabe der Zettel oder Schlauchwerkstücke.

Werden die Zettel auf die aufgezogenen und noch offenen Böden von Säcken aufgebracht, handelt es sich um Verschlußriegel oder Verstärkungszettel oder Ventile. Eine aus der DE-PS 11 79 087 bekannte Vorrichtung der eingangs angegebenen Art zieht gleichzeitig von zwei Vorratsrollen eine Papierbahn und eine Kunststoffbahn in übereinanderliegender Form ab, wobei die zweilagige Bahn durch perforierende Messer im Abstand der Zettel mit Querperforationen versehen wird. Eine Bahn wird anschließend durch eine Leitrolle abgehoben und unter Versatz wieder auf die andere Bahn aufgelegt. Von der Bahn werden dann relativ zueinander versetzte Doppelblätter dadurch abgerissen, daß das vordere Ende der Doppelbahn von Falzzangen des Übernahmefalzzangenzylinders erfaßt und die Bahn hinter den Perforationslinien festgehalten wird. Die von dem Übernahmezangenzylinder transportierten Zettel werden dann von einer Klebstoffauftragswalze einer Klebstoffauftragsvorrichtung formatmäßig mit Leimaufträgen versehen und anschließend werden die Zettel von dem Übernahmefalzzangenzylinder auf die tangential zu diesem durchlaufenden geöffneten Böden aufgebracht. Durch Zulegen der Böden bildet sich an jedem Boden dann ein Einfüllventil, wobei die Kunststofflage der Doppelzettel weiter in das Innere des Sackes hineinragt als die Papierlage, so daß das nach innen vorstehende Ende des Kunststoffschlauchstücks sich unter dem Fülldruck zusammenlegen und seine Dichtfunktion ausüben kann.

Es gibt Anwendungsfälle, in denen es erforderlich ist, zusätzlich zu dem von einer Bahn abgerissenen Zettel oder dem von einer doppelt liegenden Bahn abgerissenen Doppelzettel einen weiteren Zettel oder Schlauchstück aufzubringen, um anderen Fertigungsanforderungen gerecht zu werden.

Beispielsweise besteht in der Praxis das Bedürfnis, auf die auf den Boden aufgebrachten Zettel ein zusätzliches Schlauchstück aufzubringen, das kürzer ist als die Zettel und im zugelegten Zustand des Bodens nach außen hin vorsteht, so daß nach dem Befüllen des Sackes die Möglichkeit geschaffen ist, diesen durch Verschweißen oder Verkleben des nach außen über den Boden überstehenden Schlauchstücks dicht zu verschließen.

In anderen Fällen ist es erforderlich, die Ventile mit einer Entlüftungseinrichtung zu versehen, so daß in dem Sack eingeschlossene Luft entweichen kann. Dies geschieht dadurch, daß das Ventil zumindest teilweise von einem Vliesstreifen eingehüllt wird, der ein Entweichen von Luft gestattet.

Um einen zusätzlichen Zettel oder ein Schlauchstück auf den oder die Ventilzettel aufzubringen oder um das aus den Ventilzettel geformte Füllventil mit einer der Entlüftung dienenden Vlieslage zu umgeben, ist es bei der bekannten Vorrichtung erforderlich, in Durchlaufrichtung des Sackbodens gesehen, dieser eine weitere Einrichtung nachzuschalten, durch die von einer Schlauchbahn einzelne Stücke abgetrennt und in den offenen Boden auf die bereits aufgebrachten Zettel aufgelegt werden, oder aber der Vorrichtung eine Einrichtung vorzuschalten, die beispielsweise der Entlüftung dienende Vliesstreifen aufbringt. Um also die bekannte Vorrichtung in der beschriebenen Weise zu erweitern, müssen zusätzliche Aggregate vorgesehen werden, die die Baulänge der Anlage verlängern und die Anlage verteuern. Weiterhin ist es bei der bekannten Vorrichtung nur mit einem unvertretbaren Aufwand möglich, diese in der Weise nachzurüsten, daß dieser Einrichtungen zum Aufbringen zusätzlicher Zettel oder von Vliesstreifen vor- und/oder nachgeschaltet sind.

Aufgabe der Erfindung ist es daher, eine Vorrichtung der eingangs angegebenen Art zu schaffen, mit der sich in wirtschaftlicher Weise zusätzliche Zettel, Schlauchstücke oder Vlieseinlagen auf Werkstücke und insbesondere Böden von Säcken aufbringen lassen. Dabei soll die Vorrichtung so ausgestaltet sein, daß sich deren Baulänge grundsätzlich nicht vergrößert. Weiterhin soll die Möglichkeit geschaffen werden, bereits bestehende Vorrichtungen und Anlagen mit einem vertretbaren Aufwand nachzurüsten.

Erfindungsgemäß wird diese Aufgabe bei einer Vorrichtung der gattungsgemäßen Art dadurch gelöst, daß zwischen einem die Zettel und/oder Schlauchstücke aufbringenden Aufbringefalzzangenzylinder und dem Übernahmefalzzylinder ein Zwischenzylinder angeordnet ist, der mit dem Aufbringefalzzylinder einen Walzenspalt bildet, in den von einer zweiten Materialbahn längs Perforationslinien abgerissene oder abgetrennte Zettel oder Schlauchstücke einlaufen, und der die von der ersten und der zweiten Materialbahn abgerissenen oder abgetrennten Zettel oder Schlauchstücke in einander zumindest teilweise überlappender Form an die durchlaufenden Werkstücke bzw. Böden abgibt. Bei der erfindungsgemäßen Vorrichtung sind zum Aufbringen zusätzlicher Zettel, Schlauchstücke oder Einlagen komplette Aufbringevorrichtungen vermieden, da die zusätzlichen Zettel, Schlauchstücke oder Einlagen bereits vor dem Aufbringen auf die Böden oder Werkstücke miteinander zu aufzubringenden Einheiten vereinigt werden, die dann formatrichtig durch einen Arbeitsschritt gemeinsam aufgebracht werden. Die erfindungsgemäße Vorrichtung führt daher nicht nur zu einer Verkürzung der Baulänge, sondern insbesondere auch zu einer Einsparung von Auftragswalzen, da zwei Zettellinien auf einen gemeinsamen Aufbringefalzzangenzylinder arbeiten.

Nach einer vorteilhaften Ausgestaltung ist vorgesehen, daß der Zwischenzylinder mit einer Nadelreihe o.dgl. zur Übernahme der Zettel o.dgl. von dem Übernahmezylinder versehen ist.

An den Zwischenzylinder kann ein Leimauftragswalze eines Beleimwerkes angestellt sein, die die Zettel o.dgl. mit formatmäßigen Leimaufträgen versieht.

Nach einer vorteilhaften Ausgestaltung der Erfindung ist vorgesehen, daß der Zwischenzylinder in Drehrichtung vor der Nadelreihe mit einer Falzleiste o.dgl. versehen ist, die das vorauslaufende Ende des von der zweiten Materialbahn abgerissenen oder abgetrennten Zettels o.dgl. in eine Falzzange des Aufbringezylinders einschiebt. Beim weiteren Durchlauf kommt dann der auf dem Zwischenzylinder gehalterte Zettel oder Doppelzettel mit seinem Leimauftrag mit dem von der zweiten Materialbahn abgerissenen Zettel o.dgl. in Berührung und verklebt mit diesem, so daß er von dem auf dem Aufbringezylinder durch die Falzzangen gehalterten Zettel o.dgl. mitgenommen und zusammen mit diesen auf das Werkstück oder den offenen Boden aufgebracht wird.

Zweckmäßigerweise ist an dem Aufbringezylinder eine Leimauftragswalze eines zweiten Beleimwerkes angestellt, die die Zettel, Schlauchstücke oder Einlagen, die von der zweiten Materialbahn abgerissen oder abgetrennt worden sind, formatmäßig mit Leimaufträgen versieht.

Ein Ausführungsbeispiel der Erfindung wird nachstehend anhand der Zeichnung, in deren einziger Figur eine Vorrichtung zum Aufbringen von kombinierten Zettel- und/oder Schlauchstückpaketen, deren Zettel und/oder Schläuchestücken von getrennt zugeführten Materialbahnen abgerissen worden sind, auf die aufgezogenen Sackböden schematisch in Seitenansicht dargestellt ist, näher erläutert.

Eine zweilagige Bahn 1, deren eine Lage aus Papier und deren andere Lage aus Kunststoff besteht, die von nicht dargestellten Vorratsrollen abgezogen werden, werden von dem Vorzugswalzenpaar 2 vorgezogen. Dem Vorzugswalzenpaar 2 ist ein weiteres Vorzugswalzenpaar 3 nachgeordnet, wobei zwischen den beiden Walzenpaaren 2 und 3 die Querperforationseinrichtung 4 sowie Umlenkrollen 5 angeordnet sind, durch welche die Kunststoffbahn gegenüber der Papierbahn in Längsrichtung versetzt wird. Das Abreißen der einzelnen zweilagigen Bahnstücke findet zwischen dem Vorzugswalzenpaar 3 und dem Falzzangenzylinderpaar 6 statt, von denen der mit den Falzzangen versehene Zylinder den Weitertransport des Doppelblattes übernimmt. Bis hierher ist die Vorrichtung mit der aus der DE-PS 11 79 087 bekannten Vorrichtung vergleichbar.

Der Falzzangenzylinder des Zylinderpaares 6 übergibt dann das Doppelblatt an einen als Zwischenzylinder ausgestalteten Übergabezylinder 7. Dieser führt das Blatt bzw. Doppelblatt an einer Beleimeinrichtung 8 vorbei, durch die dann die Innenseite der Zettel formatmäßig mit einem Leimauftrag versehen wird.

Der Übernahme- oder Zwischenzylinder 7 ist zum Zwecke der Übernahme der Zettel bzw. Doppelzettel mit einer Nadelreihe versehen, vor der in Umlaufrichtung gesehen eine Falzleiste oder ein Falzschwert angeordnet ist. Der von dem Falzzangenzylinderpaar 6 abgerissene Doppelzettel wird von der nicht dargestellten Nadelreihe des Übernahme- oder Zwischenzylinders 7 gehalten.

Bei weiterer Drehung des Zwischenzylinders 7 gelangt dann die der Nadelreihe vorgeordnete Falzleiste in Kontakt mit der an dem Aufbringefalzzangenzylinder 9 angebrachten Falzzange, so daß das vorauslaufende Ende einer Schlauchbahn 10 von der Falzzange gehalten und dadurch von dieser ein Schlauchstück längs einer Querperforationslinie abgerissen wird. Die Zuführung der Schlauchbahn 10 wird nachstehend noch näher beschrieben. Dieses Schlauchstück verklebt sodann mit der zuvor auf der Innenseite der Doppelzettel aufgebrachten Beleimung, so daß diese Doppelzettel von dem auf dem Aufbringefalzzangenzylinder gehalterten Schlauchstück mitgenommen werden. Bei dem weiteren Umlauf des Aufbringefalzzangenzylinders läuft das Zettel-Schlauchstückpaket an dem Leimwerk 11 vorbei, durch das dieses formatmäßig mit einem Leimauftrag versehen wird. Das so vorbereitete und beleimte Zettel-Schlauchstück-Paket wird anschließend auf den noch offenen Boden 12 eines Sackes durch den Aufbringefalzzangenzylinder 9 aufgedrückt.

Anschließend wird der Boden in bekannter Weise zugelegt, so daß sich aus den Doppelzetteln ein doppellagiger Ventilschlauch bildet, in den zusätzlich ein weiteres von der Schlauchbahn 10 abgerissenes Schlauchstück eingelegt ist.

Die Schlauchbahn 10 wird zunächst als Flachbahn 14 von einer nicht dargestellten Vorratsrolle abgezogen. Sie wird dann über die Rollen 15,16 und 17 einer Schlauchbildeeinrichtung 18 zugeführt, in der die Flachbahn zu einer Schlauchbahn 10 zusammengelegt wird. Der so gebildete Schlauch 10 kann die Breite des späteren Bodens aufweisen. Er kann aber auch wesentlich schmaler ausgebildet sein.

Weiterhin besteht die Möglichkeit, die Schlauchbahn 10 im flachgelegten Zustand breiter als den fertigen Boden auszubilden, so daß durch Zulegen des Bodens die Ränder der Schlauchbahn beidseits zur Verstärkung mitumgefaltet und umgelegt werden.

Der Vorzug der Schlauchbahn 10 erfolgt durch ein Vorzugswalzenpaar 19 und 20, wobei die Bahn durch die Einrichtung 21 zwischen den beiden Vorzugswalzenpaaren 19 und 20 durch die Perforiereinrichtung 21 mit Querperforationen versehen wird.

Mit der vorstehend beschriebenen Vorrichtung ist es auch möglich, die Bahn 14 als einlagige oder doppellagige Bahn auszubilden und auf die Schlauchbildestation 18 zu verzichten, so daß ein zusätzlicher Zettel auf den von dem Zwischenzylinder 7 transportierten Zettel oder Doppelzettel aufgebracht wird. Die Bahn 1 kann auch als Vliesbahn ausgebildet sein, so daß nach der Bodenbildung ein von einer Vliesbahn umgebenes Einfüllventil durch Zulegen des Bodens gebildet wird.

Im Bedarfsfalle kann auf die Umlenkwalzen 5 zum Versatz einer doppellagigen Bahn verzichtet werden.

## Patentansprüche

1. Vorrichtung zum Aufbringen vorzugsweise beleimter Zettel oder Schlauchstücke auf eine laufende Bahn oder auf durchlaufende Werkstücke (12), vorzugsweise auf die aufgezogenen und noch offenen Böden von Säcken,
mit Vorzugswalzenpaaren (2, 3, 19, 20) für eine Materialbahn und Einrichtungen zum Perforieren und Abreißen oder Einrichtungen zum Abtrennen der Zettel oder Schlauchstücke von der Materialbahn und
mit einem Übernahmefalzzangenzylinder (6) zur Übernahme und anschließenden Abgabe der Zettel oder Schlauchstücke,
**dadurch gekennzeichnet,**
daß zwischen einem die Zettel und/oder Schlauchstücke aufbringenden Aufbringefalzzangenzylinder (9) und dem Übernahmefalzzylinder (6) ein Zwischenzylinder (7) angeordnet ist, der mit dem Aufbringefalzzylinder (9) einen Walzenspalt bildet, in den von einer zweiten Materialbahn (10) längs Perforationslinien abgerissene oder abgetrennte Zettel oder Schlauchstücke einlaufen, und der die von der ersten und der zweiten Materialbahn abgerissenen oder abgetrennten Zettel oder Schlauchstücke in einander zumindest teilweise überlappender Form an die laufende Bahn oder die durchlaufenden Werkstücke bzw. Böden (12) abgibt.

2. Vorrichtung nach Anspruch 1, dadurch gekennzeichnet, daß der Zwischenzylinder (7) mit einer Nadelreihe o.dgl. zur Übernahme der Zettel o.dgl. von dem Übernahmefalzzangenzylinder (6) versehen ist.

3. Vorrichtung nach Anspruch 1 oder 2, dadurch gekennzeichnet, daß an den Zwischenzylinder (7) eine Leimauftragswalze (8) eines Beleimwerkes angestellt ist, die die Zettel o.dgl. mit formatmäßigen Leimaufträgen versieht.

4. Vorrichtung nach Anspruch 2, dadurch gekennzeichnet, daß der Zwischenzylinder (7) in Drehrichtung vor der Nadelreihe mit einer Falzleiste o.dgl. versehen ist, die das vorauslaufende Ende des von der zweiten Materialbahn (10) abgerissenen oder abgetrennten Zettels o.dgl. in eine Falzzange des Aufbringefalzzangenzylinders (9) einschiebt.

5. Vorrichtung nach einem der Ansprüche 1 bis 4, dadurch gekennzeichnet, daß an den Aufbringefalzzangenzylinder (9) eine Leimauftragswalze (11) eines Beleimwerkes angestellt ist, die die von der zweiten Materialbahn (10) abgerissenen oder abgetrennten Zettel o.dgl. mit formatmäßigen Leimaufträgen versieht.

## Claims

1. Apparatus for applying preferably glued tabs or tube pieces onto a running web or onto through-running workpieces (12), preferably onto the bottoms, which have been opened up and are still open, of bags, having advancement-roller pairs (2, 3, 19, 20) for a material web and devices for perforating and tearing off or devices for severing the tabs or tube pieces from the material web, and having a takeover folding-tongs cylinder (6) for taking over and subsequently discharging the tabs or tube pieces, characterized in that an intermediate cylinder (7) is arranged between an application folding-tongs cylinder (9) which applies the tabs and/or tube pieces, and the takeover folding cylinder (6), which intermediate cylinder forms a nip with the application folding cylinder (9), into which nip tube pieces or tabs which have been severed or torn off from a second material web (10) along perforation lines run, and which nip discharges the tube pieces or tabs which have been severed or torn off from the first and second material webs, in an at least partially mutually overlapping form onto the running web or the through-running workpieces or bottoms (12).

2. Apparatus according to Claim 1, characterized in that the intermediate cylinder (7) is provided with a row of needles or the like for taking over the tabs or the like from the takeover folding-tongs cylinder (6).

3. Apparatus according to Claim 1 or 2, characterized in that a glue-application roller (8) of a gluing unit is brought up against the intermediate cylinder (7), which glue-application roller provides the tabs or the like with format-specific applications of glue.

4. Apparatus according to Claim 2, characterized in that the intermediate cylinder (7) is provided, upstream of the row of needles in the direction of rotation, with a folding bar or the like which pushes the leading end of the tab or the like, which has been severed or torn off from the second material web (10), into folding tongs of the application folding-tongs cylinder (9).

5. Apparatus according to one of Claims 1 to 4, characterized in that a glue-application roller (11) of a gluing unit is brought up against the application folding-tongs cylinder (9), which glue-application roller provides the tabs or the like, which have been severed or torn off from the second material web (10), with format-specific applications of glue.

## Revendications

1. Dispositif pour l'application de bouts de papier ou de tronçons tubulaires de préférence encollés sur une bande en mouvement continu ou sur des pièces traversantes (12), de préférence sur les fonds tendus et encore ouverts de sacs, avec des paires de rouleaux de traction (2, 3, 19, 20) pour une bande de matériau et des installations pour la perforation et l'arrachage ou des installations pour la séparation des bouts de papier ou des tronçons tubulaires de la bande de matériau et avec un cylindre de reprise à pinces de pliage (16) pour la reprise et la distribution suivante des bouts de papier ou tronçons tubulaires, caractérisé en ce qu'il est disposé entre un cylindre d'application à pinces de pliage (9) appliquant les bouts de papier et/ou tronçons tubulaires et le cylindre de reprise à pinces de pliage (6), un cylindre intermédiaire (7) qui forme avec le cylindre d'application à pinces de pliage (9) une fente de cylindre dans laquelle s'engagent des bouts de papier ou tronçons tubulaires arrachés ou séparés d'une deuxième bande de matériau (10) le long de lignes de perforation et qui transmet les bouts de papier ou tronçons tubulaires arrachés ou séparés de la première et de la deuxième bande de matériau suivant une forme au moins partiellement chevauchée à la bande en mouvement continu ou aux pièces et, respectivement aux fonds (12) traversants.

2. Dispositif selon la revendication 1, caractérisé en ce que le cylindre intermédiaire (7) est pourvu d'une rangée d'aiguilles ou analogue pour la reprise des bouts de papier ou analogue du cylindre de reprise à pinces de pliage (6).

3. Dispositif selon la revendication 1 ou 2, caractérisé en ce qu'il est appliqué au cylindre intermédiaire (7) un rouleau d'application de colle (8) d'un dispositif d'encollage qui applique sur les bouts de papier ou analogue de la colle suivant un format.

4. Dispositif selon la revendication 2, caractérisé en ce que le cylindre intermédiaire (7) est pourvu dans le sens de rotation devant la rangée d'aiguilles d'une baguette de pliage ou analogue qui pousse l'extrémité avant du bout de papier ou analogue arraché ou séparé de la deuxième bande de matériau (10) dans une pince de pliage du cylindre d'application à pinces de pliage (9).

5. Dispositif selon l'une des revendications 1 à 4, caractérisé en ce qu'il est appliqué au cylindre d'application à pinces de pliage (9) un rouleau d'application de colle (11) d'un dispositif d'encollage qui applique sur les bouts de papier ou analogue arrachés ou séparés de la deuxième bande de matériau (10) de la colle suivant un format.
